# EUROPÄISCHE PATENTSCHRIFT

(11) **EP 3 837 063 B1**
(45) Veröffentlichungstag und Bekanntmachung des Hinweises auf die Patenterteilung: **06.12.2023**
(21) Anmeldenummer: 19752178.4
(22) Anmeldetag: 07.08.2019
(51) Int. Cl.: B21C 23/20, B65D 35/06

(54) **DOSENVERPACKUNG, SOWIE VORRICHTUNG UND VERFAHREN ZUR HERSTELLUNG DESSEN ROHLINGS**
CAN PACKAGING, AND APPARATUS AND METHOD FOR THE PRODUCTION OF ITS BLANK
EMBALLAGE SOUS FORME DE BOÎTE, AINSI QUE DISPOSITIF ET PROCÉDÉ POUR LA FABRICATION DE SON ÉBAUCHE

(30) Priorität: 17.08.2018 DE 102018120091
(43) Veröffentlichungstag der Anmeldung: 23.06.2021
(73) Patentinhaber: Linhardt GmbH & Co. KG, 94234 Viechtach (DE)
(72) Erfinder: EBNER, Stephan, 94234 Viechtach (DE); GROSS, Gustav-Konstantin, 94234 Viechtach (DE)
(74) Vertreter: Glück Kritzenberger Patentanwälte PartGmbB
(86) Internationale Anmeldenummer: PCT/EP2019/071219
(87) Internationale Veröffentlichungsnummer: WO 2020/035367

(56) Entgegenhaltungen:
- CN-A- 105 327 962
- DE-A1- 4 133 340
- JP-A- S5 884 611
- US-A- 2 904 173

## Beschreibung

### Technisches Gebiet

Die Erfindung bezieht sich auf eine Dosenverpackung, einen Dosenverpackungsrohling sowie eine Vorrichtung und ein Verfahren zu deren Herstellung.

### Stand der Technik

Dosenverpackungen werden häufig aus Rohlingen geformt, welche durch ein Fließpressverfahren hergestellt wurden. Bei einem Fließpressenverfahren handelt es sich um ein Umformverfahren, bei dem die Umformung eines Werkstücks durch eine Druckbeanspruchung erfolgt. Die Fließrichtung des Werkstoffs relativ zur Stempelbewegungsrichtung liefert die Basis für die Unterscheidung von Vorwärtsfließpressen (Werkstofffluss und Stempelbewegungsrichtung sind gleich), Rückwärtsfließpressen (Werkstofffluss und Stempelbewegungsrichtung sind entgegengesetzt) und Querfließpressen (Werkstofffluss quer zur Stempelbewegungsrichtung).

Die Herstellung einer dünnwandigen Metalltube durch Rückwärtsfließpressen ist in der DE 29 32 016 C2 beschrieben. Die DE 197 08 826 A1 beschreibt eine Dose aus dünnwandigem Blech, bestehend aus einem einteilig durch Fließpressen hergestellten Bodenteil, einem daran anschließenden, rohrförmig aufragenden Mittelteil und einem auf der dem Bodenteil gegenüberliegenden Seite des Mittelteils befindlichen, mit dem Mittelteil durch Bördeln verbundenen Deckel. Das Bodenteil weist Rippen, Sicken oder dgl. auf, die im Zuge des Fließpressvorgangs beim Herstellen des Bodenteils mit Mittelteil in das Bodenteil eingebracht werden. Die DE 41 33 340 A1 beschreibt die Herstellung eines Kondensatorbechergehäuses mit abwechselnd dünneren und dickeren Wandstärken durch Rückwärtsfließpressen, wobei die dünneren Wandstärken dreieckförmige Schwächungen als Sollbruchbereiche ausbilden. Der Oberbegriff von Patentanspruch 1 beruht auf dieser Offenlegungsschrift. US 6 126 034 A offenbart die Herstellung eines Dosenverpackungsrohlings mit abwechselnd dünneren und dickeren Wandstärken durch Abstreckgleitziehen der Wand eines Dosenrohlings aus Blech.

Im Zusammenhang mit Dosenverpackungen besteht häufig der Wunsch diese nicht nur optisch sondern auch haptisch charakteristisch und voneinander unterscheidbar zu gestalten. Üblicherweise wird dies durch eine Verformung bzw. formgebende Behandlung des Dosenverpackungsrohlings bzw. der Dosenverpackung erreicht. Dabei tritt allerdings das Problem auf, dass mit jeder Verformung der äußeren Oberfläche eine entsprechende Verformung der inneren Oberfläche und damit des Dosenbehälterinnenraums einhergeht.

Eine umlaufende Taillierung der Dose hat zum Beispiel zur Folge, dass sich der Doseninnenraum zunächst verjüngt und nachfolgend zum Dosenboden hin wieder aufweitet. Als Folge steht zum einen ein im Vergleich zur untaillierten zylinderförmigen Dose verringerter Innenraum zur Verfügungen. Zum anderen treten Probleme bei der Befüllung der Dosenverpackung auf, welche nur mit geringeren Drucken und damit höherem Zeitaufwand erfolgen kann. Auch bei der Entleerung der Dosenverpackung ergeben sich Probleme, da jede von einer glatten, kontinuierlichen Innenoberfläche abweichende Formgebung den Verbleib von Füllgutresten fördert und wahrscheinlicher macht.

Es besteht daher weiterhin ein Bedarf an Dosenverpackungen, die eine haptisch unterscheidbare äußere Oberfläche aufweisen und gleichzeitig leicht und schnell zu befüllen sowie möglichst rückstandsfrei zu entleeren sind.

### Darstellung der Erfindung

Der vorliegenden Erfindung liegt die Aufgabe zugrunde eine Dosenverpackung zur Verfügung zu stellen, die eine haptisch unterscheidbare äußere Oberfläche aufweist und gleichzeitig leicht und schnell zu befüllen sowie möglichst rückstandsfrei zu entleeren ist. Diese Aufgabe wird erfindungsgemäß durch die Vorrichtung zur Herstellung eines Dosenverpackungsrohlings gemäß unabhängigem Anspruch 1, durch das Verfahren zur Herstellung eines Dosenverpackungsrohlings gemäß unabhängigem Anspruch 9, sowie durch die Dosenverpackung gemäß unabhängigem Anspruch 12 gelöst. Weitere vorteilhafte Aspekte, Details und Ausgestaltungen der Erfindung ergeben sich aus den abhängigen Ansprüchen, der Beschreibung sowie den Zeichnungen.

Die vorliegende Erfindung stellt eine Vorrichtung zur Herstellung eines Dosenverpackungsrohlings durch Rückwärtsfließpressen zur Verfügung. Die Vorrichtung weist ein Gesenk und einen Pressstempel auf, wobei das Gesenk einen Gesenkboden und eine Gesenkwandung mit einer Gesenkwandungshöhe aufweist. Die Gesenkwandung weist in ihrem, dem Gesenkboden benachbarten Bereich zumindest einen Vorsprung mit vorbestimmter Breite, vorbestimmter Höhe, vorbestimmter Tiefe und vorbestimmtem Querschnitt auf, wobei die Höhe des Vorsprungs maximal 95% der Gesenkwandungshöhe beträgt.

Durch den erfindungsgemäß in dem dem Gesenkboden benachbarten Bereich der Gesenkwandung vorgesehenen Vorsprung kann eine haptisch wahrnehmbare Gestaltung der Außenseite der Wandung eines Dosenverpackungsrohlings bzw. der aus diesem Rohling hergestellten Dosenverpackung vorgenommen werden, ohne dass es zu einer Veränderung der inneren Oberfläche der Wandung des Dosenverpackungsrohlings bzw. der Dosenverpackung kommt. Die Strukturierung der äußeren Oberfläche, also der Außenseite der Wandung des Dosenverpackungsrohlings erfolgt nämlich nicht, wie aus dem Stand der Technik bekannt, durch eine nachträgliche Verformung, sondern während des Herstellungsvorgangs beim Entstehen der Dosenverpackung. Bei sämtlichen nachträglichen Verformungsschritten wird die Wandung der Dosenverpackung unter Beibehaltung der zuvor gebildeten Wandungsdicke eingedellt, eingekerbt, ausgebeult oder sonst wie verändert. Allen Verformungsschritten gemeinsam ist die Tatsache, dass die an der Außenseite sichtbare Verformung als Negativ an der Innenseite sichtbar wird. Wird nämlich die Dosenwandung eingedellt, so erscheint der entsprechende Bereich an der Außenoberfläche als Senke und an der Innenoberfläche als Erhebung. Umgekehrt gilt das Gleiche: Wird die Dosenwand ausgedellt, so erscheint an der Außenseite eine Erhebung, welche an der Innenseite der Wandung der Dosenverpackung ihre Entsprechung in einer Senke findet.

Im Gegensatz dazu erfolgt die durch die erfindungsgemäße Vorrichtung zur Herstellung eines Dosenverpackungsrohlings bewirkte Strukturierung der Außenseite der Wandung direkt während des Herstellungsprozesses durch Rückwärtsfließpressen durch eine Variation der Wandungsdicke des Dosenverpackungsrohlings. Der in dem dem Gesenkboden benachbarten Bereich der Gesenkwandung vorgesehene Vorsprung bewirkt, dass in dem Bereich des Vorsprungs das rückwärtsfließende Metall eine entsprechend der Form des Vorsprungs geformte Aussparung in der Wandung des sich bildenden Dosenverpackungsrohlings entstehen lässt. Als einfachstes Beispiel sei eine punktförmige Spitze mit 0,1 mm Höhe als Vorsprung an der Gesenkwandung genannt. Diese Spitze hinterlässt in dem vorbeifließenden, die Wandung bildenden Metall eine Riefe mit 0,1 mm Tiefe. Diese an der Außenseite sichtbare Vertiefung findet aber keine Entsprechung in Form einer Erhöhung an der Innenseite der Dosenwandung. Diese bleibt glatt und kontinuierlich wie bei einer Dosenverpackung ohne Strukturierung der Außenseite.

Basierend auf dieser grundsätzlichen Idee eines Vorsprungs in Form einer Spitze ergibt sich eine nahezu beliebige Vielzahl an Variationsmöglichkeiten. Zunächst kann die Anzahl an Vorsprüngen und deren Verteilung über den Umfang der Gesenkwandung variiert werden. So kann die Gestaltung der Außenseite der Wandung beispielsweise in Form zweier eng nebeneinander angeordneten Riefen erfolgen, kann aber auch als eine Vielzahl von beliebig über den Umfang der Dosenverpackung reliefartig verteilte Riefen ausgebildet sein.

Variiert werden kann auch die Form des Vorsprungs wie auch dessen Breite, Höhe, Tiefe und Querschnitt. So können praktisch in beliebiger Vielfalt reliefartig gestaltete, an der Außenseite sichtbare Vertiefungen in der Wandung der Dosenverpackung erzeugt werden. So entsteht beispielsweise aus einem Vorsprung mit halbkreisförmigem Querschnitt mit Kreisradius 1 mm eine halbkreisförmige Vertiefung mit einer maximalen Tiefe von 0,5 mm in der Wandung der Dosenverpackung. ,

Schon diese wenigen genannten Beispiele, welche nachfolgend im Zusammenhang mit den bevorzugten Ausführungsformen der Erfindung noch näher erläutert werden, zeigen die extreme Vielfalt an Gestaltungsmöglichkeit, die durch die erfindungsgemäße Vorrichtung geschaffen werden.

Eine weitere Variationsmöglichkeit ergibt sich durch das Aufeinander-abstimmen der Höhe des Vorsprungs und der Dicke der zur Herstellung der Dosenverpackung eingesetzten Ronde. Eine Vertiefung in der Wandung der Dosenverpackung bildet sich nämlich nur über den Teilbereich der Dosenverpackung aus, der aus dem Abschnitt der Ronde gebildet wird, die mit dem jeweiligen Vorsprung in Kontakt kommt. Besitzt also beispielsweise der Vorsprung gemessen ab Gesenkboden entlang der Gesenkwandung eine Höhe von 1 mm und wird zur Formung des Dosenverpackungsrohlings eine Ronde mit einer Dicke von 2 mm eingesetzt, so erstreckt sich die durch den Vorsprung gebildete Riefe beginnend am Boden des Dosenverpackungsrohlings über 50% der vertikalen Ausdehnung des Dosenverpackungsrohlings. Weist die Ronde eine Dicke von 4 mm auf, so erstreckt sich die Riefe entsprechend nur über 25% der vertikalen Ausdehnung des Dosenverpackungsrohlings. Der Grund hierfür liegt darin, dass das Material von 3 mm der Rondendicke mit dem Vorsprung überhaupt nicht in Kontakt kommt, also auch keine entsprechende Vertiefung ausbilden kann.

Würde man also bei einem 1 mm hohen Vorsprung eine 1 mm dicke Ronde verwenden, so würde sich die Vertiefung über die gesamte Ausdehnung des Dosenverpackungsrohlings in Längsrichtung erstrecken. Dies ist aber nicht erwünscht, da Vertiefungen im Bereich des dem Boden des Dosenverpackungsrohlings abgewandten, offenen Endes des Dosenverpackungsrohlings mit deutlichen Nachteilen verbunden sind. Wie dem Fachmann bekannt, wird ein Dosenverpackungsrohling im Laufe seiner Weiterverarbeitung zu einer Dosenverpackung an seinem offenen Ende mit einer zulaufenden Schulter und einem Rollrand versehen. Der Rollrand dient der nachfolgenden Befestigung einer Verschlusskappe, einer Dosiervorrichtung oder eines sonstigen, beliebig ausgestalteten Applikators. Zwingend erforderlich ist aber eine dichte Verbindung von Kappe und Dosenverpackung, da verhindert werden muss, dass Füllgut ungewollt austritt. Eine solche dichte Verbindung kann nur im Falle einer glatten Außenseite der Wandung des Dosenverpackungsrohlings in dem zur Ausbildung von Schulter und Rollrand vorgesehenen Bereich sichergestellt werden.

Die vorbestimmte Höhe eines Vorsprungs entspricht in sämtlichen Ausführungsformen der vorliegenden Erfindung der maximalen Ausdehnung des Vorsprungs in einer Richtung parallel zur Gesenkwandung. Die Höhe eines Vorsprungs kann selbstverständlich über die Breite und auch über die Tiefe des Vorsprungs variieren. Durch die Aussage, dass die Höhe eines bestimmten Vorsprungs der maximalen Ausdehnung des Vorsprungs in einer Richtung parallel zur Gesenkwandung entspricht, ist diese Höhe aber eindeutig festgelegt.

Erfindungsgemäß beträgt die Höhe des in dem dem Gesenkboden benachbarten Bereich der Gesenkwandung vorgesehenen Vorsprungs bzw. die Höhe der vorgesehenen Vorsprünge maximal 95% der Gesenkwandungshöhe. Durch diese Limitierung wird sichergestellt, dass der Bereich des Dosenverpackungsrohlings, welcher zur Ausbildung der Schulter und des Rollrands der Dosenverpackung vorgesehen ist, keine Vertiefung bzw. reliefartige Struktur an der Außenseite seiner Wandung aufweist. Durch die in diesem Bereich vorliegende glatte, kontinuierlich verlaufende Außenseite kann eine dichte Verbindung von Kappe und Dosenverpackung sichergestellt werden.

Es soll erwähnt werden, dass es sich bei einer Riefe nach strenger Definition um eine Oberflächenunvollkommenheit handelt, die eine linienförmige Vertiefung mit gerundetem oder flachem Grund darstellt. Im Gegensatz dazu weist ein Riss einen scharfen Grund auf und werden Rillen durch die ideale geometrische Form der Werkzeugschneide erzeugt. Wie bereits ausgeführt kann durch die unterschiedliche Gestalt des an der Gesenkwandung vorgesehenen Vorsprungs bzw. der dort vorgesehenen Vorsprünge eine extrem große Vielfalt an Vertiefungen der Außenseite des Dosenverpackungsrohlings erzeugt werden, welche als "reliefartige Ausbildung" dieser Außenseite bezeichnet werden. Sämtliche an der Außenseite als Vertiefung sichtbare Strukturierungen der Wandung des Dosenverpackungsrohlings werden im Rahmen des vorliegenden Textes als "Riefen" bezeichnet und zwar unabhängig von ihrer konkreten Ausgestaltung und unabhängig von den oben zitierten Definitionen.

Bevorzugt weist die Gesenkwandung in ihrem dem Gesenkboden benachbarten Bereich mehrere Vorsprünge auf. Wie bereits ausgeführt erhöht diese Ausführungsform die Variationsmöglichkeiten bei der Gestaltung der Struktur der Außenseite des Dosenverpackungsrohlings und einer daraus hergestellten Dosenverpackung deutlich. Es soll klar gestellt werden, dass über den Umfang der Gesenkwandung hinweg eine Anzahl von 2, 3, 4, 5, 6, 7, 8, 9, 10, 11, 12, 13, 14, 16, 17, 18, 19, 20, 21, 22, 23, 24, 25, 26, 27, 28, 29, 30, .... Vorsprüngen vorgesehen sein kann.

Sind mehrere Vorsprünge vorgesehen, so kann eine beliebige Anzahl an Vorsprüngen gleiche Breite, Höhe, Tiefe und Querschnitt aufweisen, während eine andere Gruppe von Vorsprüngen ebenfalls gleiche Breite, Höhe, Tiefe und Querschnitt aufweisen kann, welche sich aber von denen der ersten Gruppe unterscheiden. Ebenso ist es möglich, dass sämtliche Vorsprünge unterschiedliche Breite und/oder unterschiedliche Höhe und/oder unterschiedliche Tiefe und/oder unterschiedlichen Querschnitt aufweisen. Grundsätzlich kann eine beliebige Kombination von Vorsprüngen gewählt werden, die jeder für sich eine bestimmte Breite, Höhe, Tiefe und Querschnitt aufweist. Dabei darf aber die Höhe jedes der in dem dem Gesenkboden benachbarten Bereich der Gesenkwandung vorgesehenen Vorsprünge maximal 95% der Gesenkwandungshöhe betragen.

Die Breite eines bestimmten Vorsprungs entspricht in sämtlichen Ausführungsformen der vorliegenden Erfindung der maximalen Ausdehnung des Vorsprungs in einer Richtung parallel zum Gesenkboden. Da die Gesenkwandung in der Regel in einer Ebene parallel zum Gesenkboden eine Krümmung aufweist und es von Vorteil sein kann, den Vorsprung mit der selben Krümmung auszustatten, entspricht die Breite des Vorsprungs in diesen Fällen der Länge einer entsprechend der Krümmung der Gesenkwandung gekrümmten Linie. Dem Fachmann ist klar, dass grundsätzlich unendlich viele Richtungen parallel zum Gesenkboden existieren, und auch, dass ein bestimmter Vorsprung durch eine Vielzahl der genannten gekrümmten Linien beschrieben werden kann, durch die Aussage, dass die Breite eines bestimmten Vorsprungs der maximalen Ausdehnung des Vorsprungs entspricht, ist diese Breite aber eindeutig festgelegt. Auch bei einem beliebig geformten, in der Breite über seine Höhe hinweg variierenden Vorsprung kann dessen maximale Breite angegeben werden.

Die Höhe eines bestimmten Vorsprungs entspricht in sämtlichen Ausführungsformen der vorliegenden Erfindung der maximalen Ausdehnung des Vorsprungs in einer Richtung parallel zur Gesenkwandung. Die Höhe eines Vorsprungs kann selbstverständlich über die Breite und auch über die Tiefe des Vorsprungs variieren. Durch die Aussage, dass die Höhe eines bestimmten Vorsprungs der maximalen Ausdehnung des Vorsprungs in einer Richtung parallel zur Gesenkwandung entspricht, ist diese Höhe aber eindeutig festgelegt.

Die Tiefe eines bestimmten Vorsprungs entspricht in sämtlichen Ausführungsformen der vorliegenden Erfindung der maximalen Ausdehnung des Vorsprungs in einer Richtung senkrecht zur Gesenkwandung. Die Tiefe eines Vorsprungs kann selbstverständlich über die Breite und auch über die Höhe des Vorsprungs variieren. Durch die Aussage, dass die Tiefe eines bestimmten Vorsprungs der maximalen Ausdehnung des Vorsprungs in einer Richtung senkrecht zur Gesenkwandung entspricht, ist diese Tiefe aber eindeutig festgelegt.

Grundsätzlich können die Vorsprünge bzw. kann ein einzelner Vorsprung eine beliebige Breite aufweisen, welche lediglich durch den Umfang des mit Hilfe des Gesenks hergestellten Dosenverpackungsrohlings begrenzt ist. Die Breite eines Vorsprungs kann also beispielsweise ein Viertel, ein Drittel oder auch die Hälfte des Umfangs des Dosenverpackungsrohlings betragen. Bevorzugt weisen die Vorsprünge eine Breite von 0,1 mm bis 10 mm, besonders bevorzugt von 0,5 mm bis 5 mm und insbesondere bevorzugt von 1 mm bis 2,5 mm auf. Sind mehrere Vorsprünge vorgesehen, so kann eine beliebige Anzahl an Vorsprüngen eine identische erste Breite aufweisen, die beispielsweise im Bereich zwischen 1,5 mm und 2 mm liegt, während eine andere Gruppe von Vorsprüngen eine identische zweite Breite aufweisen kann, welche sich aber von der ersten Breite unterscheidet und beispielsweise im Bereich zwischen 2 mm und 2,5 mm liegt. In dieser Ausführungsform können die beiden Gruppen von Vorsprüngen und damit auch die beiden Gruppen von Riefen in der Wandung der Dosenverpackung einander gegenüberliegend als Abschnitte mit Riefen von jeweils gleicher Breite ausgebildet sein. Es können aber auch abwechselnd Riefen unterschiedlicher Breite aufeinander folgen. Ebenso ist es möglich, dass sämtliche Vorsprünge unterschiedliche Breite aufweisen. Grundsätzlich kann eine beliebige Kombination von Vorsprüngen gewählt werden, die jeder für sich eine bestimmte Breite aufweist. Für den Fachmann ist offensichtlich, dass schon alleine aufgrund der Variation der Breite der Vorsprünge sich eine nahezu unendliche Vielfalt für eine reliefartige Gestaltung der Außenseite des Dosenverpackungsrohlings und der daraus hergestellten Dosenverpackung auftut. Die Anzahl an Gruppen von Riefen gleicher Breite ist lediglich durch den Umfang der Dosenverpackung beschränkt.

Bevorzugt weisen die Vorsprünge eine Höhe von 0,1 mm bis 30 mm, besonders bevorzugt von 0,5 mm bis 10 mm und insbesondere bevorzugt von 1 mm bis 5 mm auf. Sind mehrere Vorsprünge vorgesehen, so kann eine beliebige Anzahl an Vorsprüngen eine identische erste Höhe aufweisen, die beispielsweise im Bereich zwischen 2 mm und 3,5 mm liegt, während eine andere Gruppe von Vorsprüngen eine identische zweite Höhe aufweisen kann, welche sich aber von der ersten Höhe unterscheidet und beispielsweise im Bereich zwischen 3,5 mm und 4,5 mm liegt. Da ein bestimmter Dosenverpackungsrohling aus einer bestimmten Ronde, welche eine bestimmte Dicke aufweist, hergestellt wird, entstehen durch Vorsprünge unterschiedlicher Höhe in der Wandung des Dosenverpackungsrohlings Riefen unterschiedlicher Länge in Längsrichtung des Dosenverpackungsrohlings. In dieser Ausführungsform können die genannten beiden Gruppen von Vorsprüngen und damit die beiden Gruppen von Riefen in der Wandung der Dosenverpackung einander gegenüberliegend als Abschnitte mit Riefen von jeweils gleicher Länge ausgebildet sein. Es können aber auch abwechselnd Riefen unterschiedlicher Länge aufeinander folgen. Ebenso ist es möglich, dass sämtliche Vorsprünge unterschiedliche Höhe aufweisen. Grundsätzlich kann eine beliebige Kombination von Vorsprüngen gewählt werden, die jeder für sich eine bestimmte Höhe aufweist. Für den Fachmann ist offensichtlich, dass schon alleine aufgrund der Variation der Höhe der Vorsprünge sich eine nahezu unendliche Vielfalt für eine reliefartige Gestaltung des Dosenverpackungsrohlings und der daraus hergestellten Dosenverpackung auftut. Die Anzahl an Gruppen von Riefen gleicher Höhe ist lediglich durch den Umfang der Dosenverpackung beschränkt. Die Höhe der Vorsprünge kann auch stetig nach einem bestimmten Muster variiert werden, wodurch beispielsweise um den gesamten Umfang des Dosenverpackungsrohlings bzw. der Dosenverpackung Riefen unterschiedlicher Länge erzeugt werden, die in ihrer Abfolge beispielsweise ein Wellenmuster nachbilden. Bevorzugt weisen die Vorsprünge eine Tiefe von 0,01 mm bis 1 mm, besonders bevorzugt von 0,05 mm bis 0,5 mm und insbesondere bevorzugt von 0,1 mm bis 0,25 mm auf. Sind mehrere Vorsprünge vorgesehen, so kann eine beliebige Anzahl an Vorsprüngen eine identische erste Tiefe aufweisen, die beispielsweise im Bereich zwischen 0,15 mm und 0,2 mm liegt, während eine andere Gruppe von Vorsprüngen eine identische zweite Tiefe aufweisen kann, welche sich aber von der ersten Tiefe unterscheidet und beispielsweise im Bereich zwischen 0,2 mm und 0,25 mm liegt. In dieser Ausführungsform können die beiden Gruppen von Vorsprüngen und damit auch die beiden Gruppen von Riefen in der Wandung der Dosenverpackung einander gegenüberliegend als Abschnitte mit Riefen von jeweils gleicher Tiefe ausgebildet sein. Es können aber auch abwechselnd Riefen unterschiedlicher Tiefe aufeinander folgen. Ebenso ist es möglich, dass sämtliche Vorsprünge unterschiedliche Tiefe aufweisen. Grundsätzlich kann eine beliebige Kombination von Vorsprüngen gewählt werden, die jeder für sich eine bestimmte Tiefe aufweist. Für den Fachmann ist offensichtlich, dass schon alleine aufgrund der Variation der Tiefe der Vorsprünge sich eine nahezu unendliche Vielfalt für eine reliefartige Gestaltung des Dosenverpackungsrohlings und der daraus hergestellten Dosenverpackung auftut. Die Anzahl an Gruppen von Riefen jeweils gleicher Tiefe ist lediglich durch den Umfang der Dosenverpackung beschränkt.

Die in dem dem Gesenkboden benachbarten Bereich der Gesenkwandung vorgesehenen Vorsprünge weisen einen Querschnitt parallel zum Gesenkboden auf, wobei der Querschnitt kreissegmentförmig, insbesondere halbkreisförmig ausgebildet ist. Grundsätzlich kann der kreissegmentförmige Querschnitt der Vorsprünge innerhalb von für den Fachmann offensichtlicher, technisch bedingter Grenzen praktisch beliebig gewählt werden. Die genannten Querschnitte ergeben Riefen von haptisch und optischer besonders anspruchsvoller Ausprägung und sind daher im Rahmen der vorliegenden Erfindung bevorzugt.

Bevorzugt sind die Vorsprünge umlaufend über den gesamten Umfang der Gesenkwandung angeordnet. Bei dieser Ausführungsform ergibt sich ein über den ganzen Umfang des mit Hilfe des Gesenks hergestellten Dosenverpackungsrohlings und der daraus hergestellten Dosenverpackung ein haptisch und optisch ähnlicher oder sogar identischer Eindruck. Es kann aber auch für andere Einsatzzwecke bevorzugt sein, die Vorsprünge in einem bestimmten Teilbereich der Gesenkwandung und damit die Riefen in einem bestimmten Teilbereich des Dosenverpackungsrohlings bzw. der Dosenverpackung zu konzentrieren.

Bevorzugt weist der Pressstempel in seinem im Gebrauchszustand dem Gesenkboden benachbarten Randbereich eine umlaufende Wulst auf. Durch den zwischen dem Wulst und der Gesenkwandung verbleibenden Spalt wird die Dicke der Wandung des Dosenverpackungsrohlings definiert. In dem Bereich eines Vorsprungs der Gesenkwandung definiert der zwischen dem Wulst und dem Vorsprung verbleibende Spalt die Dicke der Wandung des Dosenverpackungsrohlings im Bereich einer Riefe.

Der Dosenverpackungsrohling und auch die daraus hergestellte Dosenverpackung können grundsätzlich einen innerhalb von für den Fachmann offensichtlicher, technisch bedingter Grenzen praktisch beliebig gewählten, horizontalen Querschnitt aufweisen. Dieser Querschnitt entspricht dem Querschnitt der Gesenkwandung parallel zum Gesenkboden. Sehr häufig weisen Dosenverpackungsrohlinge die Form eines hohlen, senkrechten Kreiszylinders auf. Gemäß einer bevorzugten Ausführungsform der vorliegenden Erfindung bildet daher der Gesenkboden mit der Gesenkwandung einen hohlen, senkrechten Kreiszylinder. Der Durchmesser dieses Kreiszylinders parallel zum Gesenkboden beträgt bevorzugt zwischen 10 mm und 120 mm. Leicht zu verwirklichen und optisch ansprechend ist auch ein ovaler Querschnitt des Dosenverpackungsrohlings parallel zum Gesenkboden. Gleiches gilt für einen rechteckigen, quadratischen, dreieckigen oder allgemein vieleckigen Querschnitt. Es soll aber nochmals betont werden, dass grundsätzlich jede denkbare Querschnittsform möglich ist.

Die vorliegende Erfindung umfasst auch ein Verfahren zur Herstellung eines Dosenverpackungsrohlings durch Rückwärtsfließpressen umfassend die Schritte
a) Bereitstellen einer Vorrichtung zur Herstellung eines Dosenverpackungsrohlings durch Rückwärtsfließpressen mit Gesenk und Pressstempel wie sie oben beschrieben wurde,
b) Einlegen einer Ronde in das Gesenk,
c) Einführen des Pressstempels und Ausüben eines Pressdruckes auf die Ronde,
d) Entnehmen des Dosenverpackungsrohlings aus dem Gesenk.

Sämtliche, im Zusammenhang mit den verschiedenen Ausführungsformen der erfindungsgemäßen Vorrichtung zur Herstellung eines Dosenverpackungsrohlings durch Rückwärtsfließpressen genannten Vorteile und Besonderheiten treffen in gleicher Weise auch auf das erfindungsgemäße Verfahren zur Herstellung eines Dosenverpackungsrohlings durch Rückwärtsfließpressen zu. Zur Vermeidung von Wiederholungen wird auf die entsprechenden obigen Ausführungen verwiesen.

Der Durchmesser der Ronde ist bevorzugt so gewählt, dass die Ronde nach dem Einlegen in das Gesenk vor dem Einführen des Pressstempels in ihrem Randbereich auf den Vorsprüngen aufliegt. Nachfolgend wird der Pressstempel in das Gesenk eingeführt und übt Druck auf die Ronde aus. Das Rondenmaterial wird dann zunächst nach unten bis zum Gesenkboden gepresst und steht dann über die Höhe H der Vorsprünge mit diesen Vorsprüngen in Kontakt.

Gemäß einer besonders bevorzugten Ausführungsform weisen die in dem dem Gesenkboden benachbarten Bereich der Gesenkwandung vorgesehenen Vorsprünge eine vorbestimmte Höhe auf, wobei die vorbestimmte Höhe maximal 95% der Dicke der Ronde beträgt. Insbesondere bevorzugt sind Ausführungsformen, bei denen die in dem dem Gesenkboden benachbarten Bereich der Gesenkwandung vorgesehenen Vorsprünge eine vorbestimmte Höhe aufweisen, wobei die vorbestimmte Höhe maximal 75%, besonders bevorzugt maximal 50% der Dicke der Ronde beträgt. Bevorzugt sind daneben Ausführungsformen, bei denen die in dem dem Gesenkboden benachbarten Bereich der Gesenkwandung vorgesehenen Vorsprünge eine vorbestimmte Höhe aufweisen, wobei die vorbestimmte Höhe mindestens 5%, bevorzugt mindestens 15%, besonders bevorzugt mindestens 25% der Dicke der Ronde beträgt.

Es soll klargestellt werden, dass die hier beschriebenen bevorzugten Ausführungsformen vorteilhafte Varianten eines Verfahrens zur Herstellung eines Dosenverpackungsrohlings durch Rückwärtsfließpressen betreffen, welches unter Verwendung einer Vorrichtung zur Herstellung eines Dosenverpackungsrohlings durch Rückwärtsfließpressen mit Gesenk und Pressstempel wie sie oben beschrieben wurde durchgeführt wird. Die erfindungsgemäß vorgesehene Limitierung, wonach die Höhe des in dem dem Gesenkboden benachbarten Bereich der Gesenkwandung vorgesehenen Vorsprungs bzw. die Höhe der vorgesehenen Vorsprünge maximal 95% der Gesenkwandungshöhe beträgt, ist damit in jedem Fall auch bei Durchführung des Verfahrens zur Herstellung eines Dosenverpackungsrohlings durch Rückwärtsfließpressen eingehalten. Wie bereits ausgeführt wird durch diese Limitierung sichergestellt, dass der Bereich des Dosenverpackungsrohlings, welcher zur Ausbildung der Schulter und des Rollrands der Dosenverpackung vorgesehen ist, keine Vertiefung bzw. reliefartige Struktur an der Außenseite seiner Wandung aufweist. Durch die so erreichte glatte, kontinuierlich verlaufende Außenseite kann eine dichte Verbindung von Kappe und Dosenverpackung sichergestellt werden. In der Praxis ist es aber häufig einfacher, die Höhe der Vorsprünge in Relation zur Dicke der verwendeten Ronde zu setzen. Dadurch kann schnell und einfach bestimmt werden, in welcher Bandbreite die Dicke einer Ronde liegen darf, die in einem bestimmten, mit einer Mehrzahl an spezifisch ausgebildeten Vorsprüngen vorbestimmter Höhe ausgestatteten Gesenk verwendet werden soll.

Wie bereits ausgeführt ergibt sich eine Variationsmöglichkeit für die Ausprägung der Riefen in dem Dosenverpackungsrohling durch das Aufeinander-abstimmen der Höhe des Vorsprungs bzw. der Vorsprünge und der Dicke der zur Herstellung der Dosenverpackung eingesetzten Ronde. Die reliefartige Struktur in der Wandung des Dosenverpackungsrohlings bildet sich nämlich nur über den Teilbereich des Dosenverpackungsrohlings aus, der aus dem Abschnitt der Ronde gebildet wird, die mit den Vorsprüngen in Kontakt kommt. Besitzt also beispielsweise der Vorsprung gemessen ab Gesenkboden entlang der Gesenkwandung eine Höhe von 2 mm und wird zur Formung des Dosenverpackungsrohlings eine Ronde mit einer Dicke von 3 mm eingesetzt, so erstreckt sich die durch den Vorsprung gebildete Riefe beginnend am Boden der Dosenverpackung über 66% der vertikalen Ausdehnung der Dosenverpackung. Weist die Ronde eine Dicke von 4 mm auf, so erstreckt sich die Riefe entsprechend nur über 50% der vertikalen Ausdehnung der Dosenverpackung. Der Grund hierfür liegt darin, dass das Material von 2 mm der Rondendicke mit den Vorsprüngen überhaupt nicht in Kontakt kommt, also auch keine entsprechende Vertiefung ausbilden kann.

Würde man eine Ronde mit einer Höhe der Vorsprünge entsprechenden Dicke oder sogar einer geringeren Dicke einsetzen, so würden sich die in der Wandung der Dosenverpackung gebildeten Riefen immer über die gesamte Ausdehnung der Dosenverpackung in Längsrichtung erstrecken. Wie bereits ausgeführt, sind solche Ausführungsformen aber mit Nachteilen verbunden und nicht erwünscht.

Gemäß einer weiteren bevorzugten Ausführungsform besteht die in dem erfindungsgemäßen Verfahren bzw. die zusammen mit der erfindungsgemäßen Vorrichtung eingesetzte Ronde aus Metall, insbesondere aus Aluminium, einer Aluminiumlegierung oder Kupfer. Rückwärtsfließpressverfahren lassen sich besonders gut und vorteilhaft mit geeigneten, dem Fachmann bekannten Metallen durchführen. Besonders gut sind Aluminium und Kupfer geeignet und insbesondere wird Aluminium bevorzugt. Selbstverständlich kann auch jede Art von dem Fachmann bekannter, geeigneter Metalllegierung, insbesondere Aluminiumlegierung, eingesetzt werden. Die Auswahl des Materials der Ronde trifft der Fachmann in üblicher Weise in Abhängigkeit von den für die fertige Dosenverpackung gewünschten Eigenschaften.

Die vorliegende Offenlegung umfasst auch einen Dosenverpackungsrohling mit einer eine Längsrichtung definierenden Hauptachse und einer eine Außenseite und eine Innenseite aufweisenden Wandung. Die Wandung des Dosenverpackungsrohlings weist zumindest über einen sich in Längsrichtung erstreckenden Teilbereich des Dosenverpackungsrohlings eine variable Wandungsdicke auf. Der Teilbereich des Dosenverpackungsrohlings mit variabler Wandungsdicke erstreckt sich ausgehend vom Boden des Dosenverpackungsrohlings über maximal 95% der Höhe in Längsrichtung des Dosenverpackungsrohlings. Die variable Wandungsdicke wird dadurch verursacht, dass ausschließlich die Außenseite der Wandung reliefartig ausgebildet ist.

Der Teilbereich des Dosenverpackungsrohlings erstreckt sich also mit variabler Wandungsdicke ausgehend vom Boden des Dosenverpackungsrohlings über maximal 95% der Höhe in Längsrichtung des Dosenverpackungsrohlings. Wie bereits im Zusammenhang mit der Vorrichtung und dem Verfahren gemäß der vorliegenden Erfindung ausgeführt, wird durch diese Limitierung sichergestellt, dass der Bereich des Dosenverpackungsrohlings, welcher zur nachfolgenden Ausbildung der Schulter und des Rollrands der Dosenverpackung vorgesehen ist, keine Vertiefung bzw. reliefartige Struktur an der Außenseite seiner Wandung aufweist. Durch die in diesem Bereich vorliegende glatte, kontinuierlich verlaufende Außenseite kann eine dichte Verbindung von Kappe und Dosenverpackung sichergestellt werden.

Wie ebenfalls bereits ausgeführt liegt der ganz fundamentale Vorteil des erfindungsgemäßen Verfahrens und der erfindungsgemäßen Vorrichtung darin, dass im Gegensatz zu den aus dem Stand der Technik bekannten Dosenverpackungen mit strukturierter Außenoberfläche die durch die erfindungsgemäße Vorrichtung zur Herstellung eines Dosenverpackungsrohlings bewirkte Strukturierung der Außenoberfläche direkt während des Herstellungsprozesses durch Rückwärtsfließpressen durch eine Variation der Wandungsdicke des Dosenverpackungsrohlings erfolgt. Der in dem dem Gesenkboden benachbarten Bereich der Gesenkwandung vorgesehene Vorsprung bewirkt nämlich, dass in dem Bereich des Vorsprungs das rückwärtsfließende Metall eine entsprechend der Form des Vorsprungs geformte Aussparung in der Wandung des sich bildenden Dosenverpackungsrohlings verursacht. Eine solche, an der Außenseite des Dosenverpackungsrohlings sichtbare Vertiefung findet aber keine Entsprechung in Form einer Erhöhung an der Innenseite der Wandung des Dosenverpackungsrohlings. Diese bleibt glatt und kontinuierlich wie bei einer Dosenverpackung ohne Strukturierung der Außenseite. Es werden also Dosenverpackungsrohlinge und nachfolgend Dosenverpackungen ausgebildet, die zumindest über einen sich in Längsrichtung erstreckenden Teilbereich in ihrer Querschnittsfläche eine diskontinuierliche bzw. variable Wandungsdicke aufweisen, wobei die variable Wandungsdicke dadurch verursacht wird, dass ausschließlich die Außenseite der Wandung reliefartig ausgebildet ist. Solche Dosenverpackungen bzw. Dosenverpackungsrohlinge sind, unabhängig von dem zu ihrer Herstellung eingesetzten Verfahren, aus dem Stand der Technik nicht bekannt.

Es soll nochmals betont werden, dass die variable Wandungsdicke dadurch verursacht wird, dass ausschließlich die Außenseite der Wandung reliefartig ausgebildet ist. Die Innenseite der Wandung des Dosenverpackungsrohlings bleibt hingegen unverändert, ist also glatt und kontinuierlich ausgebildet wie bei einer Dosenverpackung ohne Strukturierung der Außenseite. Dies gilt unabhängig von der Querschnittsfläche des Dosenverpackungsrohlings. Wie bereits ausgeführt kann der Gesenkboden kreisförmig, oval, rechteckig, quadratisch, dreieckig oder vieleckig ausgebildet sein, wobei die Gesenkwandung senkrecht auf dem Gesenkboden angeordnet ist. Dies bedeutet, dass der Querschnitt des Gesenks parallel zum Gesenkboden ebenfalls eine kreisförmige, ovale, rechteckige, quadratische, dreieckige oder vieleckige Gestalt aufweisen kann. Dem Fachmann ist klar, dass mit Hilfe solcher Vorrichtungen Dosenverpackungsrohlinge in analoger Formenvielfalt hergestellt werden können. Eine senkrecht zur Hauptachse HA des Dosenverpackungsrohlings angeordnete Querschnittsfläche des Dosenverpackungsrohlings kann entsprechend also nicht nur eine kreisrunde, sondern auch eine ovale, rechteckige, quadratische, dreieckige oder vieleckige Gestalt aufweisen. Allen Ausführungsformen gemeinsam ist die Tatsache, dass die variable Wandungsdicke ausschließlich durch eine reliefartige Ausbildung der Außenseite der Wandung verursacht ist. Die Aussage, dass die Innenseite der Wandung des Dosenverpackungsrohlings glatt und kontinuierlich ausgebildet ist, bedeutet daher beispielsweise im Fall eines kreisrunden Querschnitts, dass die Innenseite der Wandung eine stetige Krümmung aufweist. Im Falle eines quadratischen Querschnitts bezieht sich der Ausdruck "kontinuierlich" nicht auf die gesamte Innenseite, da an den Kanten des Quadrats nicht von einem "kontinuierlichen" Übergang die Rede sein kann. In diesem Fall bezieht sich "glatt und kontinuierlich" bzw. "stetig" auf jede einzelne der vier Innenflächen des Quadrats.

Allgemein gesprochen beinhaltet das Merkmal, dass "ausschließlich die Außenseite der Wandung reliefartig ausgebildet ist", gleichzeitig die Aussage, dass eine solche reliefartige Ausbildung an der Innenseite der Wandung nicht vorliegt. An der Innenseite sind also keine Vertiefungen, Erhöhungen oder sonstwie ausgebildete Strukturen vorhanden.

Bevorzugt erstreckt sich der Teilbereich des Dosenverpackungsrohlings mit variabler Wandungsdicke ausgehend vom Boden des Dosenverpackungsrohlings über maximal 90%, bevorzugt maximal 85%, besonders bevorzugt maximal 80%, insbesondere bevorzugt maximal 75% und ganz besonders bevorzugt über maximal 50% der Höhe in Längsrichtung des Dosenverpackungsrohlings.

Ebenfalls bevorzugt sind Ausführungsformen, bei denen sich der Teilbereich des Dosenverpackungsrohlings mit variabler Wandungsdicke ausgehend vom Boden des Dosenverpackungsrohlings über mindestens 5%, bevorzugt mindestens 15%, besonders bevorzugt mindestens 25% der Höhe in Längsrichtung des Dosenverpackungsrohlings erstreckt.

Insbesondere bevorzugt sind im Rahmen der vorliegenden Offenlegung Dosenverpackungsrohlinge, deren reliefartige Ausbildung der Außenseite der Wandung durch riefenartige Vertiefungen in der Außenseite verursacht sind. Es sei nochmals erwähnt, dass in allen Fällen die Innenseite der Wandung kontinuierlich ausgebildet ist.

Besonders bevorzugt verlaufen die sich ausgehend von der Außenoberfläche in die Wandung des Dosenverpackungsrohlings erstreckenden riefenartigen Vertiefungen parallel zur Hauptachse (HA) des Dosenverpackungsrohlings.

Die vorliegende Offenlegung umfasst auch einen Dosenverpackungsrohling hergestellt unter Verwendung einer der oben beschriebenen Vorrichtungen zur Herstellung eines Dosenverpackungsrohlings durch Rückwärtsfließpressen.

Die vorliegende Offenlegung umfasst auch einen Dosenverpackungsrohling hergestellt durch eines der oben beschriebenen Verfahren zur Herstellung eines Dosenverpackungsrohlings durch Rückwärtsfließpressen.

Schließlich umfasst die vorliegende Erfindung auch eine Dosenverpackung hergestellt unter Verwendung eines der oben beschriebenen Dosenverpackungsrohlinge. Ausgehend von einem gemäß einer Ausführungsform der vorliegenden Offenlegung hergestellten Dosenverpackungsrohling brauchen zur Herstellung der fertigen Dosenverpackung lediglich noch die dem Fachmann bekannten Schritte wie beispielsweise die Ausbildung der Schulter und das Bördeln der dem Dosenverpackungsboden abgewandten Öffnung des Dosenverpackungsrohlings zur Bildung eines Rollrandes vorgenommen zu werden. Weiterbildungen, Vorteile und Anwendungsmöglichkeiten der Erfindung ergeben sich auch aus der nachfolgenden Beschreibung von Ausführungsbeispielen und aus den Figuren.

### Kurze Beschreibung der Zeichnungen

Die Erfindung soll nachfolgend anhand von Ausführungsbeispielen im Zusammenhang mit den Zeichnungen näher erläutert werden. Es zeigen
- Fig. 1: in schematischer Darstellung einen vertikalen Schnitt durch ein aus dem Stand der Technik bekanntes Gesenk;
- Fig. 2: in schematischer Darstellung einen vertikalen Schnitt durch eine erfindungsgemäße Vorrichtung zur Herstellung eines Dosenverpackungsrohlings durch Rückwärtsfließpressen;
- Fig. 3A: in schematischer Darstellung in seitlicher Draufsicht ein erfindungsgemäßes Gesenk;
- Fig. 3B: in schematischer Darstellung in Draufsicht einen Ausschnitt des Gesenks gemäß Fig. 3A;
- Fig. 4A: in schematischer Darstellung in seitlicher Draufsicht einen durch die Erfindung hergestellten Dosenverpackungsrohling;
- Fig. 4B: in schematischer Darstellung einen vergrößerten Ausschnitt eines Schnitts entlang der Ebene A-A der Fig. 4A;
- Fig. 5: in schematischer Darstellung in seitlicher Draufsicht eine erfindungsgemäße Dosenverpackung hergestellt aus dem Dosenverpackungsrohling gemäß Fig. 4A.

### Wege zur Ausführung der Erfindung

Die Figur 1 zeigt in schematischer Darstellung einen vertikalen Schnitt durch ein aus dem Stand der Technik bekanntes Gesenk 2. Gezeigt sind der Pressstempel 3, das Gesenk 2 mit Gesenkboden 2.1 und Gesenkwandung 2.2. Der Pressstempel 3 weist einen umlaufenden Wulst 5 auf.

Im linken Teil der Figur 1 ist der Pressstempel 3 beabstandet von dem Gesenk 2 dargestellt, also die Situation vor der Formung des Dosenverpackungsrohlings. In das Gesenk 2 eingelegt ist die Ronde 6.

Im rechten Teil der Figur 1 ist der Pressstempel 3 in das Gesenk 2 eingeführt und übt Druck auf die Ronde 6 aus. Durch diese Druckbeanspruchung erfolgt eine Umformung der Ronde 6, die entgegengesetzt zur Stempelbewegungsrichtung nach oben fließt. Durch den zwischen dem umlaufenden Wulst 5 des Pressstempels 3 und der Gesenkwandung 2.2 verbleibenden Spalt wird die Wandungsdicke des durch Rückwärtsfließpressen geformten Dosenverpackungsrohlings definiert.

Die Figur 2 zeigt in schematischer Darstellung einen vertikalen Schnitt durch eine erfindungsgemäße Vorrichtung zur Herstellung eines Dosenverpackungsrohlings durch Rückwärtsfließpressen. Die Darstellung ähnelt der im linken Teil der Figur 1 gezeigten, aus dem Stand der Technik bekannten Vorrichtung. Gezeigt sind der Pressstempel 3, das Gesenk 2 mit Gesenkboden 2.1 und Gesenkwandung 2.2. Der Pressstempel 3 weist einen umlaufenden Wulst 5 auf. Die Gesenkwandung 2.2 weist in ihrem dem Gesenkboden 2.1 benachbarten Bereich mehrere Vorsprünge 4 mit einer Breite von 1 mm, einer Höhe H von 1,5 mm, einer Tiefe von 0,15 mm und einen parallel zum Gesenkboden 2.2 trapezförmig ausgebildeten Querschnitt auf.

In das Gesenk 2 eingelegt ist die Ronde 6. Die Ronde 6 besteht aus Aluminium und weist eine Dicke HR von 4,5 mm auf. Die Höhe der Gesenkwandung HG beträgt 6 mm. Die Höhe der Vorsprünge 4 beträgt damit 25% der Höhe der Gesenkwandung. Die Ronde 6 liegt vor dem Einführen des Pressstempels 3 auf den Vorsprüngen 4 auf. Nachfolgend wird der Pressstempel 3 in das Gesenk 2 eingeführt und übt Druck auf die Ronde 6 aus. Das Rondenmaterial wird dann zunächst nach unten bis zum Gesenkboden 2.2 gepresst und steht dann über die Höhe H von 1,5 mm mit den Vorsprüngen 4 in Kontakt. Da die Dicke HR der Ronde einen Faktor 3 größer ist als die Höhe H der Vorsprünge 4, ziehen sich die riefenartigen Vertiefungen in der Wandung des auf diese Weise durch Rückwärtsfließpressen geformten Dosenverpackungsrohlings über ein Drittel der Ausdehnung des Dosenverpackungsrohlings in Längsrichtung LR (siehe Figur 4A).

Die Figur 3A zeigt in schematischer Darstellung in seitlicher Draufsicht im Detail ein Gesenk 2 gemäß der vorliegenden Erfindung. Gezeigt ist das Gesenk 2 mit Gesenkboden 2.1 und Gesenkwandung 2.2. Die Gesenkwandung 2.2 weist in ihrem dem Gesenkboden 2.1 benachbarten Bereich eine Vielzahl an Vorsprüngen 4 auf. Die Vorsprünge 4 besitzen eine Breite B von 5 mm, eine Höhe H von 10 mm, eine Tiefe von 0,15 mm und einen parallel zum Gesenkboden 2.2 trapezförmig (der trapezförmige Querschnitt ist nicht Teil der vorliegenden Erfindung, sondern der kreissegmentförmige Querschnitt) ausgebildeten Querschnitt. Die dem Gesenkboden 2.1 benachbarten Kanten der Vorsprünge 4 sind gefast, springen also nicht senkrecht von der Gesenkwandung 2.1 ausgehend vor, sondern verlaufen in einem Winkel von rund 45° relativ zur Gesenkwandung 2.1.

Aus dem in schematischer Darstellung in der Figur 3B in Draufsicht gezeigten Ausschnitt des Gesenks gemäß Figur 3A kann die Tiefe T der Vorsprünge 4 von 0,15 mm ersehen werden.

Sämtliche Vorsprünge 4 der in den Figuren 3A und 3B gezeigten Ausführungsform des erfindungsgemäßen Gesenks weisen die gleiche Höhe, Breite, Tiefe sowie den gleichen Querschnitt auf und sind äquidistant voneinander beabstandet gleichmäßig um den gesamten Umfang der Gesenkwandung verteilt angeordnet.

Die Figur 4A zeigt in schematischer Darstellung in seitlicher Draufsicht einen durch die Erfindung hergestellten Dosenverpackungsrohling 10. In Figur 4B ist in schematischer Darstellung ein vergrößerter Ausschnitt des Schnitts entlang der Ebene A-A der Figur 4A gezeigt. Der Dosenverpackungsrohling 10 weist eine eine Längsrichtung LR definierende Hauptachse HA und eine senkrecht zur Hauptachse HA angeordnete Querschnittsfläche auf, wobei die Wandung 12 des Dosenverpackungsrohlings 10 eine Außenseite 12.1 und eine Innenseite 12.2 aufweist. Über einen sich in Längsrichtung LR erstreckenden Teilbereich TB des Dosenverpackungsrohlings 10 besitzt die Wandung 12 in der Querschnittsfläche des Dosenverpackungsrohlings 10 eine variable Wandungsdicke WD, welche durch riefenartige Vertiefungen 11 in der Außenoberfläche 12.1 verursacht wird, wobei die Innenoberfläche 12.2 über den Bereich der riefenartigen Vertiefungen 11 kontinuierlich verläuft. Die Tiefe T der riefenartigen Vertiefungen 11 entspricht der Tiefe T der Vorsprünge 4 von 0,15 mm (siehe Figur 3B).

Die durch die Vorsprünge 4 des Gesenks 2 ausgebildeten Riefen 11 des Dosenverpackungsrohlings 10 weisen die gleiche Höhe, Breite, Tiefe sowie den gleichen Querschnitt auf und sind äquidistant voneinander beabstandet gleichmäßig um den gesamten Umfang des Dosenverpackungsrohlings 10 verteilt angeordnet.

Die Figur 5 zeigt in schematischer Darstellung in seitlicher Draufsicht eine erfindungsgemäße Dosenverpackung 20 hergestellt aus dem Dosenverpackungsrohling 10 gemäß Figur 4A. Ausgehend von dem Dosenverpackungsrohling 10 gemäß Figur 4A wurde zur Herstellung der fertigen Dosenverpackung 20 lediglich noch die dem Fachmann bekannte Nachbearbeitung der dem Dosenverpackungsboden abgewandten Öffnung des Dosenverpackungsrohlings 10 vorgenommen. Dazu gehört beispielsweise die Ausbildung der Dosenschulter und das Bördeln der Dosenverpackungswandung an deren Öffnung zur Ausbildung des Rollrandes 21.

### Bezugszeichenliste

- 1: Vorrichtung
- 2: Gesenk
- 2.1: Gesenkboden
- 2.2: Gesenkwandung
- 3: Pressstempel
- 4: Vorsprung
- 5: Wulst
- 6: Ronde
- 10: Dosenverpackungsrohling
- 11: riefenartige Vertiefungen
- 12: Wandung
- 12.1: Außenoberfläche der Wandung
- 12.2: Innenoberfläche der Wandung
- 20: Dosenverpackung
- 21: Wulst

- B: Breite des Vorsprungs
- H: Höhe des Vorsprungs
- T: Tiefe des Vorsprungs
- HG: Höhe der Gesenkwandung
- HR: Dicke der Ronde
- HA: Hauptachse des Dosenverpackungsrohlings
- LR: Längsrichtung
- TB: Teilbereich des Dosenverpackungsrohlings
- WD: Wandungsdicke des Dosenverpackungsrohlings

## Patentansprüche

1. Vorrichtung (1) zur Herstellung eines Dosenverpackungsrohlings (10) durch Rückwärtsfließpressen, wobei die Vorrichtung ein Gesenk (2) und einen Pressstempel (3) aufweist, wobei das Gesenk (2) einen Gesenkboden (2.1) und eine Gesenkwandung (2.2) mit einer Gesenkwandungshöhe (HG) aufweist, wobei die Gesenkwandung (2.2) in ihrem dem Gesenkboden (2.1) benachbarten Bereich zumindest einen Vorsprung (4) mit vorbestimmter Breite (B), vorbestimmter Höhe (H), vorbestimmter Tiefe (T) und vorbestimmtem Querschnitt aufweist, wobei die Höhe (H) des Vorsprungs (4) maximal 95% der Gesenkwandungshöhe (HG) beträgt. **dadurch gekennzeichnet, dass** der Querschnitt des zumindest einen Vorsprungs (4) parallel zum Gesenkboden (2.1) eine kreissegmentförmige, insbesondere halbkreisförmige, Gestalt aufweist.

2. Vorrichtung (1) nach Anspruch 1, **dadurch gekennzeichnet, dass** die Gesenkwandung (2.2) in ihrem dem Gesenkboden (2.1) benachbarten Bereich mehrere Vorsprünge (4) aufweist.

3. Vorrichtung (1) nach Anspruch 1 oder 2, **dadurch gekennzeichnet, dass** die Vorsprünge (4) unterschiedliche Breite (B) und/oder unterschiedliche Höhe (H) und/oder unterschiedliche Tiefe (T) und/oder unterschiedlichen Querschnitt aufweisen, wobei die Höhe (H) der Vorsprünge (4) jeweils maximal 95% der Gesenkwandungshöhe (HG) beträgt.

4. Vorrichtung (1) nach einem der Ansprüche 1 bis 3, **dadurch gekennzeichnet, dass** die Vorsprünge (4) eine Breite (B) von 0,1 mm bis 10 mm, bevorzugt von 0,5 mm bis 5 mm, besonders bevorzugt von 1 mm bis 2,5 mm aufweisen.

5. Vorrichtung (1) nach einem der Ansprüche 1 bis 4, **dadurch gekennzeichnet, dass** die Vorsprünge (4) eine Höhe (H) von 0,1 mm bis 30 mm, bevorzugt von 0,5 mm bis 10 mm, besonders bevorzugt von 1 mm bis 5 mm aufweisen.

6. Vorrichtung (1) nach einem der Ansprüche 1 bis 5, **dadurch gekennzeichnet, dass** die Vorsprünge (4) eine Tiefe (T) von 0,01 mm bis 1 mm, bevorzugt von 0,05 mm bis 0,5 mm, besonders bevorzugt von 0,1 mm bis 0,25 mm aufweisen.

7. Vorrichtung (1) nach einem der Ansprüche 1 bis 6, **dadurch gekennzeichnet, dass** die Vorsprünge (4) umlaufend über den gesamten Umfang der Gesenkwandung (2.2) angeordnet sind.

8. Vorrichtung (1) nach einem der Ansprüche 1 bis 7, **dadurch gekennzeichnet, dass** der Gesenkboden (2.1) kreisförmig, oval, rechteckig, quadratisch, dreieckig oder vieleckig ausgebildet ist, wobei die Gesenkwandung (2.2) senkrecht auf dem Gesenkboden (2.1) angeordnet ist.

9. Verfahren zur Herstellung eines Dosenverpackungsrohlings (10) durch Rückwärtsfließpressen umfassend die Schritte
a) Bereitstellen einer Vorrichtung (1) gemäß den Ansprüchen 1 bis 8,
b) Einlegen einer Ronde (6) mit einer Dicke (HR) in das Gesenk (2),
c) Einführen des Pressstempels (3) und Ausüben eines Pressdruckes auf die Ronde (6),
d) Entnehmen des Dosenverpackungsrohlings (10) aus dem Gesenk (2).

10. Verfahren nach Anspruch 9, **dadurch gekennzeichnet, dass** die in dem dem Gesenkboden (2.1) benachbarten Bereich der Gesenkwandung (2.2) vorgesehenen Vorsprünge (4) eine vorbestimmte Höhe (H) aufweisen, wobei die Höhe (H) maximal 95% der Dicke (HR) der Ronde (6) beträgt, bevorzugt maximal 75%, besonders bevorzugt maximal 50% der Dicke (HR) der Ronde (6) beträgt.

11. Verfahren nach einem der Ansprüche 9 oder 10, **dadurch gekennzeichnet, dass** die in dem dem Gesenkboden (2.1) benachbarten Bereich der Gesenkwandung (2.2) vorgesehenen Vorsprünge (4) eine vorbestimmte Höhe (H) aufweisen, wobei die vorbestimmte Höhe (H) mindestens 5%, bevorzugt mindestens 15%, besonders bevorzugt mindestens 25% der Dicke (HR) der Ronde (6) beträgt.

12. Dosenverpackung (20) hergestellt unter Verwendung eines rückwärtsfließgepressten Dosenverpackungsrohlings (10), wobei der Dosenverpackungsrohling (10) eine eine Längsrichtung (LR) definierende Hauptachse (HA) und eine eine Außenseite (12.1) und eine Innenseite (12.2) aufweisende Wandung (12) aufweist, wobei die Wandung (12) zumindest über einen sich in Längsrichtung (LR) erstreckenden Teilbereich (TB) des Dosenverpackungsrohlings (10) eine variable Wandungsdicke (WD) aufweist, wobei der Teilbereich (TB) des Dosenverpackungsrohlings (10) mit variabler Wandungsdicke (WD) sich ausgehend vom Boden des Dosenverpackungsrohlings (10) über maximal 95% der Höhe in Längsrichtung (LR) des Dosenverpackungsrohlings (10) erstreckt und dass die variable Wandungsdicke (WD) dadurch verursacht wird, dass ausschließlich die Außenseite (12.1) der Wandung (12) reliefartig ausgebildet ist, wobei die reliefartige Ausbildung der Außenseite (12.1) der Wandung (12) aus riefenartigen Vertiefungen (11) besteht, **dadurch gekennzeichnet, dass** die riefenartigen Vertiefungen (11) einen Querschnitt mit kreissegmentförmiger, insbesondere halbkreisförmiger, Gestalt aufweisen.

13. Dosenverpackung (20) nach Anspruch 12, **dadurch gekennzeichnet, dass** der Teilbereich (TB) des Dosenverpackungsrohlings (10) mit variabler Wandungsdicke (WD) sich ausgehend vom Boden des Dosenverpackungsrohlings (10) über maximal 75%, bevorzugt über maximal 50% der Höhe in Längsrichtung (LR) des Dosenverpackungsrohlings (10) erstreckt.

14. Dosenverpackung (20) nach einem der Ansprüche 12 oder 13, **dadurch gekennzeichnet, dass** der Teilbereich (TB) des Dosenverpackungsrohlings (10) mit variabler Wandungsdicke (WD) sich ausgehend vom Boden des Dosenverpackungsrohlings (10) über mindestens 5%, bevorzugt mindestens 15%, besonders bevorzugt mindestens 25% der Höhe in Längsrichtung (LR) des Dosenverpackungsrohlings (10) erstreckt.

15. Dosenverpackung (20) nach einem der Ansprüche 12 bis 14, **dadurch gekennzeichnet, dass** die riefenartigen Vertiefungen (11) parallel zur Hauptachse (HA) verlaufen.

## Claims

1. Device (1) for the production of a tin packaging blank (10) by means of reverse extrusion, wherein the device comprises a die (2) and a punch (3), wherein the die (2) comprises a die base (2.1) and a die wall (2.2) with a die-wall height (HG), wherein the die wall (2.2) comprises in its area adjacent to the die base (2.1) at least one projection (4) with a predetermined width (B), a predetermined height (H), a predetermined depth (T) and a predetermined cross-section, wherein the height (H) of the projection (4) is at most 95 % of the die-wall height (HG), **characterized in that** the cross-section of the at least one projection (4) parallel to the die base (2.1) comprises a circle-segment-like shape, in particular a semi-circular shape.

2. Device (1) according to claim 1, **characterized in that** the die wall (2.2) comprises a plurality of projections (4) in its area adjacent to the die base (2.1).

3. Device (1) according to claim 1 or 2, **characterized in that** the projections (4) have different widths (B) and/or different heights (H) and/or different depths (T) and/or different cross-sections, wherein the height (H) of the projections (4) is at most 95 % of the die-wall height (HG) in each case.

4. Device (1) according to any one of claims 1 to 3, **characterized in that** the projections (4) have a width (B) from 0.1 mm to 10 mm, preferably from 0.5 mm to 5 mm, particularly preferably, from 1 mm to 2.5 mm.

5. Device (1) according to any one of claims 1 to 4, **characterized in that** the projections (4) have a height (H) from 0.1 mm to 30 mm, preferably from 0.5 mm to 10 mm, particularly preferably, from 1 mm to 5 mm.

6. Device (1) according to any one of claims 1 to 5, **characterized in that** the projections (4) have a depth (T) from 0.01 mm to 1 mm, preferably from 0.05 mm to 0.5 mm, particularly preferably, from 0.1 mm to 0.25 mm.

7. Device (1) according to any one of claims 1 to 6, **characterized in that** the projections (4) are arranged all around the entire circumference of the die wall (2.2).

8. Device (1) according to any one of claims 1 to 7, **characterized in that** the die base (2.1) is circular, oval, rectangular, square, triangular or polygonal, wherein the die wall (2.2) is arranged vertically on the die base (2.1).

9. Method for producing a tin packaging blank (10) by reverse extrusion, comprising the steps
a) providing a device (1) according to claims 1 to 8,
b) inserting a circular blank (6) with a thickness (HR) into the die (2),
c) inserting the press punch (3) and exerting pressure on the circular blank (6);
d) removing the tin packaging blank (10) from the die (2).

10. Method according to claim 9, **characterized in that** the projections (4) provided in the area of the die wall (2.2) adjacent to the die base (2.1) have a predetermined height (H), wherein the height (H) is at most 95 % of the thickness (HR) of the circular blank (6), preferably at most 75 %, particularly preferably at most 50 % of the thickness (HR) of the circular blank (6).

11. Method according to any one of the claims 9 or 10, **characterized in that** the projections (4) provided in the area of the die wall (2.2) adjacent to the drop base (2.1) have a predetermined height (H), wherein the predetermined height (H) is at least 5 %, preferably at least 15 %, particularly preferably at least 25 % of the thickness (HR) of the circular blank (6).

12. Tin packaging (20) produced by using a backward-extruded tin packaging blank (10), wherein the tin packaging blank (10) comprises a main axis (HA) defining a longitudinal direction (LR) and a wall (12) comprising an outer side (12.1) and an inner side (12.2), wherein the wall (12) comprises a variable wall thickness (WD) over at least one section (TB) of the tin packaging blank (10) extending in the longitudinal direction (LR), wherein the section (TB) of the tin packaging blank (10) with variable wall thickness (WD) extends from the base of the tin packaging blank (10) over a maximum of 95 % of the height in the longitudinal direction (LR) of the tin packaging blank (10), and that the variable wall thickness (WD) is caused by the fact that only the outer side (12.1) of the wall (12) has a relief-like configuration, wherein the relief-like configuration of the outer side (12.1) of the wall (12) consists of groove-like recesses (11), **characterized in that** the groove-like recesses (11) comprise a cross-section with a circle-segment-like shape, in particular a semi-circular shape.

13. Tin packaging (20) according to claim 12, **characterized in that** the segment (TB) of the tin packaging blank (10) with variable wall thickness (WD) extends from the base of the tin packaging blank (10) over a maximum of 75 %, preferably over a maximum of 50 % of the height in the longitudinal direction (LR) of the tin packaging blank (10).

14. Tin packaging (20) according to any one of the claims 12 or 13, **characterized in that** the section (TB) of the tin packaging blank (10) with variable wall thickness (WD) extends from the base of the tin packaging blank (10) over at least 5 %, preferably at least 15 %, particularly preferably at least 25 % of the height in the longitudinal direction (LR) of the tin packaging blank (10).

15. Tin packaging (20) according to any one of the claims 12 to 14, **characterized in that** the groove-like recesses (11) run parallel to the main axis (HA).

## Revendications

1. Dispositif (1), destiné à fabriquer une ébauche (10) d'emballage de boîte par extrusion inverse, le dispositif comportant une matrice (2) et un poinçon (3), la matrice (2) comportant un fond (2.1) de matrice et une paroi (2.2) de matrice présentant une hauteur (HG) de paroi de matrice, dans sa zone voisine du fond (2.1) de matrice, la paroi (2.2) de matrice comportant au moins une saillie (4) d'une largeur (B) prédéfinie, d'une hauteur (H) prédéfinie, d'une profondeur (T) prédéfinie et d'une section transversale prédéfinie, la hauteur (H) de la saillie (4) s'élevant au maximum à 95 % de la hauteur (HG) de paroi de matrice, **caractérisé en ce que** la section transversale de l'au moins une saillie (4) à la parallèle du fond (2.1) de matrice présente une configuration en forme de segment de cercle, notamment en forme de demi-cercle.

2. Dispositif (1) selon la revendication 1, **caractérisé en ce que** dans sa zone voisine du fond (2.1) de matrice, la paroi (2.2) de matrice comporte plusieurs saillies (4).

3. Dispositif (1) selon la revendication 1 ou 2, **caractérisé en ce que** les saillies (4) présentent une largeur (B) différente et / ou une hauteur (H) différente et / ou une profondeur (T) différente et /ou une section transversale différente, la hauteur (H) des saillies (4) s'élevant respectivement au maximum à 95 % de la hauteur (HG) de paroi de matrice.

4. Dispositif (1) selon l'une quelconque des revendications 1 à 3, **caractérisé en ce que** les saillies (4) présentent une largeur (B) de 0,1 mm à 10 mm, de préférence, de 0,5 mm à 5 mm, de manière particulièrement préférentielle, de 1 mm à 2,5 mm.

5. Dispositif (1) selon l'une quelconque des revendications 1 à 4, **caractérisé en ce que** les saillies (4) présentent une hauteur (H) de 0,1 mm à 30 mm, de préférence de 0,5 mm à 10 mm, de manière particulièrement préférentielle, de 1 mm à 5 mm.

6. Dispositif (1) selon l'une quelconque des revendications 1 à 5, **caractérisé en ce que** les saillies (4) présentent une profondeur (T) de 0,01 mm à 1 mm, de préférence de 0,05 mm à 0,5 mm, de manière particulièrement préférentielle, de 0,1 mm à 0,25 mm.

7. Dispositif (1) selon l'une quelconque des revendications 1 à 6, **caractérisé en ce que** les saillies (4) sont placées circonférentiellement sur toute la périphérie de la paroi (2.2) de matrice.

8. Dispositif (1) selon l'une quelconque des revendications 1 à 7, **caractérisé en ce que** le fond (2.1) de matrice est conçu de forme circulaire, ovale, rectangulaire, carrée, triangulaire ou polygonale, la paroi (2.2) de matrice étant placée à la perpendiculaire sur le fond (2.1) de matrice.

9. Procédé, destiné à fabriquer une ébauche (10) d'emballage de boîte par extrusion inverse, comprenant les étapes
a) mettre à disposition un dispositif (1) selon les revendications 1 à 8,
b) insérer un flan circulaire (6) d'une épaisseur (HR) dans la matrice (2),
c) introduire le poinçon (3) et exercer une force de pression sur le flan circulaire (6),
d) retirer l'ébauche (10) d'emballage de boîte de la matrice (2).

10. Procédé selon la revendication 9, **caractérisé en ce que** les saillies (4) prévues dans la zone de la paroi (2.2) de matrice voisine du fond (2.1) de matrice présentent une hauteur (H) prédéfinie, la hauteur (H) s'élevant au maximum à 95 % de l'épaisseur (HR) du flan circulaire (6), de préférence au maximum à 75 %, de manière particulièrement préférentielle, au maximum à 50 % de l'épaisseur (HR) du flan circulaire (6).

11. Procédé selon l'une quelconque des revendications 9 ou 10, **caractérisé en ce que** les saillies (4) prévues dans la zone de la paroi (2.2) de matrice voisine du fond (2.1) de matrice présentent une hauteur (H) prédéfinie, la hauteur (H) prédéfinie s'élevant au minimum à 5 %, de préférence au minimum à 15 %, de manière particulièrement préférentielle, au minimum à 25 % de l'épaisseur (HR) du flan circulaire (6).

12. Emballage de boîte (20), fabriqué en utilisant une ébauche (10) d'emballage de boîte obtenue par extrusion inverse, l'ébauche (10) d'emballage de boîte comportant un axe principal (HA) définissant une direction longitudinale (LR) et une paroi (12) comportant une face extérieure (12.1) et une face intérieure (12.2), la paroi (12) présentant au moins sur une zone partielle (TB) de l'ébauche (10) d'emballage de boîte qui s'étend dans la direction longitudinale (LR) une épaisseur de paroi (WD) variable, dans lequel la zone partielle (TB) de l'ébauche (10) d'emballage de boîte à épaisseur de paroi (WD) variable s'étend en partant du fond de l'ébauche (10) d'emballage de boîte sur un maximum de 95 % de la hauteur en direction longitudinale (LR) de l'ébauche (10) d'emballage de boîte et dans lequel l'épaisseur de paroi (WD) variable est due à ce qu'exclusivement la face extérieure (12.1) de paroi (12) est conçue en relief, la conception en relief de la face extérieure (12.1) de la paroi (12) étant constituée de renfoncements (11) de type stries, **caractérisé en ce que** les renfoncements (11) de type stries présentent une section transversale de configuration en forme de segment de cercle, notamment en forme de demi-cercle.

13. Emballage de boîte (20) selon la revendication 12, **caractérisé en ce qu'**en partant du fond de l'ébauche (10) d'emballage de boîte, la zone partielle (TB) de l'ébauche (10) d'emballage de boîte à épaisseur de paroi (WD) variable s'étend sur un maximum de 75 %, de préférence sur un maximum de 50 % de la hauteur en direction longitudinale (LR) de l'ébauche (10) d'emballage de boîte.

14. Emballage de boîte (20) selon l'une quelconque des revendications 12 ou 13, **caractérisé en ce qu'**en partant du fond de l'ébauche (10) d'emballage de boîte, la zone partielle (TB) de l'ébauche (10) d'emballage de boîte à épaisseur de paroi (WD) variable s'étend sur un minimum de 5 %, de préférence sur un minimum de 15 %, de manière particulièrement préférentielle, sur un minimum de 25 % de la hauteur en direction longitudinale (LR) de l'ébauche (10) d'emballage de boîte.

15. Emballage de boîte (20) selon l'une quelconque des revendications 12 à 14, **caractérisé en ce que** les renfoncements (11) de type stries s'écoulent à la parallèle de l'axe principal (HA).
